# EUROPÄISCHE PATENTSCHRIFT

(11) **EP 3 636 985 B1**
(45) Veröffentlichungstag und Bekanntmachung des Hinweises auf die Patenterteilung: **14.04.2021**
(21) Anmeldenummer: 19201870.3
(22) Anmeldetag: 08.10.2019
(51) Int. Cl.: F17C 13/08

(54) **AUFTRIEBSSICHERUNG FÜR EINEN ERDGEDECKT AUFGESTELLTEN BEHÄLTER SOWIE ERDGEDECKT AUFZUSTELLENDER BEHÄLTER MIT EINER SOLCHEN AUFTRIEBSSICHERUNG**
UPLIFT PREVENTION DEVICE FOR A SOIL-COVERED CONTAINER AND SOIL-COVERED CONTAINER PROVIDED WITH SUCH A DEVICE
PROTECTION CONTRE LA POUSSÉE POUR UN RÉCIPIENT ENTERRÉ AINSI QUE RÉCIPIENT ENTERRÉ DOTÉ D'UNE TELLE PROTECTION CONTRE LA POUSSÉE

(30) Priorität: 11.10.2018 DE 202018105827 U
(43) Veröffentlichungstag der Anmeldung: 15.04.2020
(73) Patentinhaber: SKG Umwelttechnik GmbH & Co. KG, 58675 Hemer (DE)
(72) Erfinder: WEBER, Georg, 58675 Hemer (DE); KRÖGER, Florian, 58675 Hemer (DE)
(74) Vertreter: Haverkamp, Jens

(56) Entgegenhaltungen:
- EP-A1- 1 433 722
- EP-A2- 1 857 728
- DE-T2- 69 604 351
- DE-U1-202013 100 382
- FR-A1- 2 766 256
- US-B1- 6 345 933

## Beschreibung

Die Erfindung betrifft eine Auftriebssicherung für einen erdgedeckt aufgestellten Behälter, insbesondere einen Flüssiggasbehälter, welche Auftriebssicherung eine Behälterauflage und daran angeschlossen längsseitig bezüglich eines auf der Behälterauflage aufzunehmenden Behälters jeweils zumindest eine Ankerplatte aufweist, wobei jede Ankerplatte gegenüber der Behälterauflage aus einer Nichtbenutzungsstellung in eine Benutzungsstellung, in der eine solche Ankerplatte seitlich teilweise oder mit ihrer gesamten Oberfläche über der Breite der auf eine horizontale Fläche projizierten Grundfläche des Behälters vorsteht, translatorisch verstellbar ist. Die Erfindung betrifft des Weiteren einen erdgedeckt aufzustellenden Behälter, insbesondere einen Flüssiggasbehälter mit einer daran angeschlossenen Auftriebssicherung.

Behälter, insbesondere solche, die auch als Tanks angesprochen werden können, können oberirdisch oder unterirdisch verbaut werden. Bei einem unterirdischen Einbau eines solchen Behälters, handelt es sich um erdgedeckt aufzustellende bzw. aufgestellte Behälter. Derartige Behälter sind beispielsweise als Flüssiggasbehälter oder Heizölbehälter bekannt. Bei einem Einbau eines solchen Behälters ins Erdreich müssen in Abhängigkeit von der hydrogeologischen Situation vor Ort mitunter Maßnahmen getroffen werden, damit ein solcher, ins Erdreich eingebauter Behälter bei einem Anstieg des Grundwasserpegels nicht aufschwimmt, insbesondere wenn dieser teilentleert oder entleert ist. Als Auftriebssicherung werden Ankerplatten verwendet, die an den Längsseiten einer den Behälter tragenden Grundplatte angeordnet sind und zum Bewirken der Auftriebssicherung insgesamt oder teilweise über die auf eine horizontale Fläche projizierte Grundfläche des Behälters vorstehen. Bewirkt wird hiermit, dass die Ankerplatten sich in einem Bereich befinden, der bis zur Oberfläche des Erdreiches mit Erdreich oder anderem Schüttgut bedeckt werden kann. Die Ankerplatten dienen bei einem im Erdreich verbauten Behälter somit als in das den Behälter umgebende Erdreich eingreifende Widerhaken, durch die eine Aufschwimmbewegung wirksam verhindert ist. Die über die projizierte Grundfläche des Behälters vorstehende Fläche der Ankerplatten ist an das Volumen des Behälters und somit an seine mögliche Auftriebskraft angepasst bzw. entsprechend dimensioniert, damit durch diese in Folge der Erddeckung wirksam ein Aufschwimmen verhindert ist.

Um den Raumbedarf eines solchen Behälters beim Transportieren zu reduzieren ist in EP 1 433 722 B1 vorgeschlagen worden, die Ankerplatten gelenkig an eine Grundplatte anzuschließen. Diese Ankerplatten können durch eine Schwenkbewegung aus ihrer aufgerichteten Nichtbenutzungsstellung, in der diese nicht über die projizierte Grundfläche des Behälters vorstehen in eine Benutzungsstellung geschwenkt werden, bei der diese mit der gewünschten Fläche über die projizierte Grundfläche des Behälters vorstehen. Der Behälter, der bei diesem Stand der Technik als Flüssiggasbehälter ausgeführt ist, ist mit Sattelfüßen mit einer Grundplatte verbunden, wodurch eine Einheit aus Behälter und Auftriebssicherung geschaffen ist.

Bei einem Einbau eines solchen Behälters in eine Baugrube ist sicherzustellen, dass vor dem Einsetzen des Behälters die Ankerplatten aus ihrer Nichtbenutzungsstellung in ihre Benutzungsstellung abgeklappt werden. Beim Einsetzen eines solchen Behälters mit seiner in Benutzungsstellung befindlichen Auftriebssicherung in eine Baugrube muss bei dieser vorbekannten Auftriebssicherung besonderes Augenmerk darauf gerichtet werden, dass die Ankerplatten auch bei dem in eine Baugrube eingesetzten Behälter tatsächlich in ihrer vollständig ausgeklappten Stellung sind und nicht etwa durch eine zu enge Baugrube wieder ganz oder teilweise hochgeklappt sind. Anderenfalls ist möglicherweise die durch die Ankerplatten bereitgestellte Auflagefläche für darauf aufzubringendes Erdreich oder eines anderes Füllmaterials nicht ausreichend, um wirksam ein Aufschwimmen zu verhindern. Die Sohle einer solchen Baugrube ist typischerweise nicht gesichert, so dass ein Personenzugang zum Entfernen von beispielsweise auf der Sohle liegengebliebener Steine, die eine Rückverstellung der Ankerplatten zur Folge haben, nicht möglich ist. Zudem ist beim Ausklappen der Ankerplatten Vorsicht geboten, damit diese nicht unkontrolliert herabschwenken.

Aus US 6,345,933 B1 ist eine weitere Auftriebssicherung für einen erdgedeckt aufzustellenden Behälter bekannt. Diese vorbekannte Aufstellsicherung verfügt über ein Grundgestell, auf dem der Behälter aufliegt. Das Grundgestell umfasst zwei längsverlaufende, mit Abstand zueinander angeordnete Profile, zwischen die der Behälter mit seinem unterseitigen Scheitel eingreift. Des Weiteren umfasst das Grundgestell querverlaufende Vierkantprofile. Auf die freien Enden dieser Vierkantprofile sind zweite Profile aufgesteckt, die gegenüber den gestellseitigen Profilen translatorisch verstellbar sind. An diese, durch die gestellseitigen Profile geführten zweiten Profile ist zu jeder Seite des Gestells jeweils eine Ankerplatte angeschlossen. Auf diese Weise können die Ankerplatten translatorisch gegenüber dem Grundgestell verstellt werden. Die Ankerplatten stehen bei abgestellter Auftriebssicherung bodenseitig auf. In ihrer Nichtbenutzungsstellung befinden sich diese innerhalb der projizierten Grundfläche des Behälters. Zum Einbau im Erdreich werden die Ankerplatten in ihre Benutzungsstellung nach außen gezogen. Hierzu muss der Behälter angehoben werden. Der Behälter selbst ist mittels Gurten an den Ankerplatten verspannt. Nachteilig bei dieser vorbekannten Auftriebssicherung ist, dass das Gestell der Auftriebssicherung sehr stabil ausgelegt sein muss, damit dieses infolge der Gurtspannung nicht verbogen wird. Zudem ist bei dieser vorbekannten Auftriebssicherung erforderlich, die ausgezogenen Ankerplatten mit ihren an den gestellseitigen Profilen geführten zweiten Profilen in der ausgezogenen Stellung mit Bolzen zu fixieren. Als nachteilig wird ebenfalls angesehen, dass sich beim Ausziehen der Ankerplatten von ihrer Nichtbenutzungsstellung zum Transport des Behälters in ihre Benutzungsstellung die Spanngurte gelöst und anschließend neu gespannt werden müssen. Zudem ist ein Verstellen der Ankerplatten aus ihrer Nichtbenutzungsstellung in ihre Benutzungsstellung bei auf einem Untergrund aufgestellten Behälter nicht möglich.

Ausgehend von diesem diskutierten Stand der Erfindung liegt der Erfindung daher die Aufgabe zu Grunde, eine Auftriebssicherung vorzuschlagen, die nicht nur ohne weiteres gehandhabt werden kann, sondern mit der auch sichergestellt werden kann, dass sich die Ankerplatten, wenn translatorisch aus ihrer Nichtbenutzungsstellung in ihre Benutzungsstellung verstellt, auch hinreichend weit verstellt worden sind, um die gewünschte Auftriebssicherung zu gewährleisten. Überdies wäre es wünschenswert, wenn die Auftriebssicherung möglichst leichtgewichtiger gebaut werden kann.

Gelöst wird diese Aufgabe erfindungsgemäß durch eine Auftriebssicherung der eingangs genannten Art, bei der die Auftriebssicherung als Behälterauflage zumindest zwei in Längsrichtung des Behälters voneinander beabstandete Auflagerböcke aufweist, die mit Anschlussmitteln zum Verspannen eines auf den Auflagerböcken befindlichen Behälters ausgestattet sind und unterseitig zumindest über einen Führungskanal sowie über eine bodenseitige Abstützung verfügen, und dass jede Ankerplatte zumindest zwei in Querrichtung zu der jeweils anderen Ankerplatte abragende Schienen trägt, von denen jeweils eine in einen Führungskanal eines Auflagerbockes eingreift.

Diese Auftriebssicherung verfügt über zumindest zwei voneinander in Längsrichtung des aufzunehmenden Behälters beabstandete Auflagerböcke. Die Stabilität des Behälters ausnutzend, ist es in etlichen Fällen ausreichend, auch bei einem längeren Behälter nur zwei Auflagerböcke vorzusehen. Die Auflagerböcke sind mit Anschlussmitteln zum Verspannen eines darauf befindlichen Behälters ausgestattet. Damit ist bei dieser Auftriebssicherung der Behälter an die Auflagerböcke angeschlossen. In Folge dessen brauchen die Ankerplattenführungen nicht eine solche Stabilität aufweisen, damit diese der zum sicheren Halten des Behälters auf den Auflagerböcken erforderlichen Spannkraft deformationsfrei Stand halten. Diese Ausgestaltung erlaubt auch die Ausbildung einer Auftriebssicherung ohne die zum Halten des Behälters auf den Auflagerböcken vorgesehenen Anschlussmittel. Bei diesen kann es sich um den zu haltenden Behälter verspannende Gurte oder um Bänder, typischerweise Edelstahlbänder handeln. Als Gurte werden solche aus Gewebe verwendet. Bei einem Einsatz von Gurten ist es nicht unbedingt erforderlich, Kunststoffzwischenlagen zwischen dem Gurt und dem Behälter anzuordnen, was bei Vorsehen von Stahlbändern zum Schutze der äußeren Oberfläche des Behälters sinnvoll ist. Auch können die Auflagerböcke als Teil der Auftriebssicherung unlösbar an den Behälter angeschlossen sind, beispielsweise mit diesem verschweißt. Von besonderem Vorteil ist bei dieser Art der Behälterbefestigung jedoch, dass die Ankerplatten gegenüber den Auflagerböcken translatorisch verstellt werden können, ohne dass dieses Einfluss auf die Befestigung des Behälters an der Auftriebssicherung hat. Für die Verstellbarkeit der Ankerplatten verfügen die Auflagerböcke unterseitig über zumindest einen Führungskanal. Die Ankerplatten selbst verfügen über zumindest zwei in Querrichtung zu ihrer Längserstreckung zu der jeweils anderen Ankerplatte abragende Schienen. Die Schienen der Ankerplatten sind dergestalt zueinander angeordnet, dass jeweils eine Schiene jeder Ankerplatte in einen Führungskanal eines Auflagerbockes eingreift. Dabei ist vorgesehen, dass die Schienen in ihrer Eingriffsstellung in einen solchen Führungskanal in einer Nebeneinanderanordnung eingreifen. Dadurch ist die Eingreifstiefe der beiden in einen Führungskanal eines Auflagerbockes gehaltenen Schienen unabhängig von der jeweils benachbarten Schiene. Insbesondere erlaubt dieses eine besonders lange Ausbildung der Schienen, sodass der Auszugsbetrag der Ankerplatten entsprechend der Schienenlänge entsprechend groß ist. Die Schienen der einen Ankerplatte können sich in der Nichtbenutzungsstellung grundsätzlich bis in den Bereich der gegenüberliegenden Ankerplatte erstrecken, wenn ein besonders großer Auszugsbetrag gewünscht ist. Durch diese Anordnung der beiden einem Auflagerbock zugeordneten Schienen ist es möglich, dass die Ankerplatten, auch wenn diese relativ breit ausgeführt sind, insgesamt außerhalb des in die Ebene der Ankerplatten projizierten Umrisses des Behälters gebracht werden können. Entsprechendes lässt sich auch erreichen, wenn die beiden Schienen der beiden gegenüber liegenden Ankerplatten in einer Übereinanderanordnung zueinander angeordnet sind.

Möglich ist eine Auslegung, dass jede Schiene ein in einen gemeinsamen Führungskanal eines Auflagerbockes eingreift. Gemäß einer anderen Ausgestaltung ist vorgesehen, dass jede Schiene in einen eigenen Führungskanal als Teil eines Auflagerbockes eingreift und darin geführt ist. Vorteilhaft an dem Konzept des Vorsehens der Auflagerböcke ist zudem, dass diese unterseitig mit einer bodenseitigen Abstützung, beispielsweise Füßen ausgerüstet sind. Diese sind typischerweise an einen solchen Führungskanal angeschlossen. Durch diese Füße kann die Auftriebssicherung auf einen Untergrund aufgestellt werden, typischerweise einen ebenen Untergrund, ohne dass die Ankerplatten Bodenkontakt haben. Diese können sodann auch bei bodenseitig aufgestellter Auftriebssicherung ohne weiteres translatorisch aus ihrer Nichtbenutzungsstellung in ihre Benutzungsstellung verstellt werden.

Der maximale Verstellbetrag, den eine Ankerplatte translatorisch aus ihrer Nichtbenutzungsstellung heraus verstellt werden kann, lässt sich auf einfache Weise durch einen entsprechenden Anschlag begrenzen. Dieser gibt einer eine Ankerplatte ausziehenden Person zugleich eine haptische und auch akustische Rückmeldung darüber, dass sich die Ankerplatte in ihrer bestimmungsgemäß ausgezogenen Stellung befinden, sobald die Anschlaganordnung erreicht ist. Gesichert werden kann die ausgezogene Stellung durch eine Rastung, etwa mittels eines Rastbolzens oder durch einen Sicherungsbolzen, der bei Erreichen der Auszugsposition durch den Führungskanal und die darin geführte zumindest eine Schiene hindurchgesteckt wird.

Gemäß einem Ausführungsbeispiel ist vorgesehen, dass die Schienen der Ankerplatten den jeweiligen Führungskanal eines Auflagerbockes durchgreifen und mithin diese Schienen mit einem Abschnitt an der der jeweiligen Ankerplatte gegenüberliegende Ende aus dem Führungskanal herausragen. Die Länge des aus dem Führungskanal herausragenden Abschnittes in der Nichtbenutzungsstellung entspricht der Länge des vorgesehenen Verstellbetrages oder ist etwas länger als dieser. Der Anschlag kann bei einer solchen Auslegung der Auftriebssicherung durch einen in die Schiene eingesetzten Bolzen bewirkt werden, der, wenn die Ankerplatte mit ihren Schienen entsprechend weit aus den Führungskanälen der Auflagerböcke herausgezogen ist, gegen die Stirnwand derselben wirkt. Ein solcher Anschlag kann auch durch eine einen flanschartigen Kopf aufweisende Schiene bereitgestellt sein. Dieses ist beispielsweise möglich durch Einsetzen eines Kopfeinsatzstückes in die an diesem Ende offene Schiene, welches Kopfeinsatzstück einen an zumindest einer Seite abragenden Flansch aufweist. Das Kopfeinsatzstück kann mit der Schiene durch eine Schweißung oder auch durch einen Befestiger verbunden sein. Es versteht sich, dass bei einer solchen Ausgestaltung der Kopf nicht umfänglich über den übrigen Abschnitt der Schiene überkragen muss. Dann können die durch den oder die Führungskanäle eines Auflagerbockes geführten Schienen der gegenüberliegenden Ankerplatten mit entsprechend geringerem Abstand zueinander angeordnet sein.

Der Führungskanal an der Unterseite eines solchen Auflagerbockes kann, wenn der Auflagerbock selbst eine Grundplatte aufweist, durch ein U-Profil bereitgestellt werden, welches durch die Grundplatte des Auflagerbockes sodann oberseitig geschlossen ist. Der Führungskanal kann ebenfalls durch ein Rohr, beispielsweise ein Vierkantrohr bereitgestellt werden. Bei Vorsehen von jeweils einem für jede Schiene separaten Führungskanal bietet es sich an, zwei Rohre an der Unterseite des Auflagerbockes anzuordnen. Diese sind typischerweise gegeneinander versetzt. Auch der Einsatz eines zylindrischen Rohres ist möglich. Die darin jeweils geführte Schiene einer Ankerplatte weist eine zu der inneren Querschnittsgeometrie des Führungskanales komplementäre Geometrie auf. Ein gewisses Spiel zwischen der Mantelfläche der Schiene und der inneren Mantelfläche des Führungskanals wird man zum Erzielen einer leichten Verstellbarkeit vorsehen. Dieses ist für die Handhabung der Auftriebssicherung auch ohne Folgen, da durch die an zwei derartige Schienen angeschlossene Ankerplatte auf Grund der dadurch bewirkten einseitigen Gewichtsbelastung es zu einem gewissen Verkanten der einer Ankerplatte zugehörigen Schienen in den Führungskanälen bewirkt. Daher sind zusätzliche Sicherungen, damit eine solche Ankerplatte in ihrer Nichtbenutzungsstellung oder auch in ihrer Benutzungsstellung verbleibt, grundsätzlich nicht erforderlich. Zum Verstellen einer solchen Ankerplatte wird man diese zum Aufheben der Verkantungsanordnung geringfügig anheben und dann translatorisch gegenüber dem bzw. den Führungskanälen verstellen. Gleichwohl ist in einem Ausführungsbeispiel vorgesehen, dass die ausgezogene Stellung der Ankerplatten fixiert ist, beispielsweise durch einen Rastbolzen. Dieser ist in der Wandung des Führungskanals gelagert und springt, wenn die jeweilige Ankerplatte sich in ihrer ausgezogenen Benutzungsstellung befindet, in eine entsprechende Riegelaufnahme der in den Führungskanal geführten Schiene ein. Möglich ist auch der Einsatz von Kugelrasten. Eine Fixierung der ausgezogenen Ankerplatten ist auch durch ein manuell zu setzendes Sicherungselement, beispielsweise ein Splint, eine Schraube oder dergleichen möglich, wobei dieses Sicherungselement die in dem Führungskanal geführte Schiene gegenüber dem Führungskanal arretiert.

Die Auflagerböcke selbst verfügen gemäß einer Ausführung über eine muldenartige Vertiefung. Der Krümmungsradius der muldenartigen Vertiefung ist an die Mantelfläche des darauf aufzustellenden Behälters angepasst. Vorzugsweise wird die muldenartige Vertiefung durch ein profiliertes Bauteil bereitgestellt, welches zwei über die Längserstreckung der Vertiefung hinausgehende Seitenwangen aufweist. Die über die Längserstreckung der muldenartigen Vertiefung hinausgehenden Seitenwandabschnitte werden bei einem bevorzugten Ausführungsbeispiel genutzt, um daran die Mittel zum Festlegen des Behälters vorzusehen. Hierbei kann es sich beispielsweise um Bohrungen bzw. Öffnungen zum Festsetzen eines Gurtbefestigungsbolzens handeln. Die darin eingeleiteten Spannkräfte, beispielsweise über einen die beiden Seitenwandabschnitte durchgreifenden Befestigungsbolzen, werden in die Ebene der Seitenwandabschnitte eingeleitet, mithin in einer Richtung, in der diese aufgrund ihrer flächigen Erstreckung ohnehin ihre größte Stabilität haben. Ein solcher Befestigungsbolzen kann je nach Auslegung eines solchen Auflagerbockes in den Bohrungen der Seitenwandabschnitte festgesetzt sein, beispielsweise eingeschweißt sein. Auch lösbare Ausgestaltungen sind möglich, bei denen ein solcher Gurtbefestigungsbolzen in die Seitenwandabschnittsbohrungen eingesetzt und bei Bedarf aus diesen auch wieder gelöst werden kann.

Das Vorsehen von zumindest zwei in Längsrichtung des Behälters voneinander beabstandeten Auflagerböcken als Behälterauflage und die Verspannung des Behälters an bzw. mit den Auflagerböcken erlaubt eine modulartige Auslegung der Auftriebssicherung. Der Abstand der Auflagerböcke ist an die Länge des erdgedeckt aufzustellenden Behälters angepasst. Bei einem kürzeren Behälter ist der Abstand der Auflagerböcke geringer; bei einem längeren Behälter entsprechend länger. Die Beabstandung der Auflagerböcke wird bei dieser Auftriebssicherung durch den Abstand der ankerplattenseitigen Schienen, die in den Führungskanälen der Auflagerböcke geführt sind, bestimmt. Bei einem bezüglich seiner Länge kürzeren Behälter sind dementsprechend auch die Ankerplatten kürzer, ebenso wie der Abstand der in den Auflagerböcken geführten Schienen voneinander. Bei einem längeren Behälter sind entsprechend die Ankerplatten länger und somit auch der Abstand der in den Auflagerböcken geführten Schienen. Insofern können zum Ausbilden unterschiedlich langer Auftriebssicherungen ein und dieselben Auflagerböcke verwendet werden, an die, entsprechend der Länge des darauf aufzustellenden Behälters, unterschiedlich lange Ankerplatten angeschlossen sind bzw. angeschlossen werden. Möglich ist es auch, die Ankerplatten selbst beispielsweise zweiteilig auszuführen, sodass die Längenanpassung der Auftriebssicherung durch Variation eines der beiden Ankerplattenmodule erfolgt. Je nach der Länge der gewünschten Auftriebssicherung wird bei einer solchen Ausgestaltung an ein und dasselbe Ankerplatten-Auflagerbock-Grundmodul ein zweites solches Modul mit der benötigten Restlänge angeschlossen. Dieses ist in einfacher Weise durch stirnseitiges Verbinden der Ankerplatten der beiden Ankerplattenmodule möglich. Selbstverständlich können aufgrund der beschriebenen Modularität auch Auftriebssicherungen erstellt werden, die aus drei oder mehr Modulen bestehen.

In einer anderen Ausgestaltung ist vorgesehen, dass eine Ankerplatte zwei Ankerplattenschienen aufweist, wobei eine der beiden Schienen teleskopartig in der anderen Schiene geführt ist. Somit kann die Länge einer solchen Ankerplatte durch Verschieben der beiden Ankerplattenschienen eingerichtet werden. An jeder Ankerplattenschiene ist eine in einen Führungskanal eines Auflagerbockes eingreifende Schiene angeschlossen. Auf einer solchen Ausgestaltung ist eine Anpassung des Abstandes der Auflagerböcke in Abhängigkeit von der Länge des darauf aufzustellenden Behälters möglich. Bei diesem Konzept ist die Einrichtbarkeit typischerweise stufenlos vorgesehen.

Die Ankerplatten selbst können über Griffe verfügen, um ein Ausziehen derselben aus ihrer Nichtbenutzungsstellung in ihre Benutzungsstellung zu vereinfachen. Typischerweise verfügt jede Ankerplatte, sollten Griffe gewünscht sein, über zwei mit einem gewissen Abstand zueinander angeordnete Griffe, wobei der Abstand der Griffe zueinander so vorgesehen ist, dass eine Person beide Griffe gleichseitig problemlos ergreifen kann. Die Griffe selbst können als von den Außenlängsseiten abragende Griffe ausgeführt sein. Wenn die Griffe außenseitig und somit in Bezug auf die Breite der Auftriebssicherung nicht gegenüber den Ankerplatten vorstehen sollen, können diese auch nach oben, typischerweise im Bereich ihres randlichen Abschlusses abragend angeordnet sein. Möglich ist es auch, die Griffe als Griffdurchbrüche in die Ankerplatten einzubringen. Der eine Griff oder das Griffpaar befindet sich mittig zwischen den typischerweise zwei Schienen. Auf diese Weise ist gewährleistet, dass die in den Führungskanälen der Auflagerböcke geführten Schienen beim Herausziehen derselben nicht verkanten.

Nachfolgend ist die Erfindung anhand eines Ausführungsbeispiels unter Bezugnahme auf die beigefügten Figuren beschrieben. Es zeigen:
- **Fig. 1:**: Eine perspektivische Ansicht eines Flüssiggasbehälters angeschlossen an eine Auftriebssicherung mit ihren Ankerplatten in Benutzungsstellung,
- **Fig. 2:**: eine perspektivische Darstellung der Auftriebssicherung der Figur 1 ohne den Behälter,
- **Fig. 3:**: eine perspektivische Darstellung eines Auflagerbockes der Auftriebssicherung der vorstehenden Figuren,
- **Fig. 4:**: eine Seitenansicht des Auflagerbockes der Figur 3,
- **Fig. 5:**: eine Stirnseitenansicht der Auftriebssicherung der Figur 2,
- **Fig. 6:**: die Auftriebssicherung in ihrer Stirnseitenansicht mit den Ankerplatten in ihrer Nichtbenutzungsstellung und
- **Fig. 7:**: die Auftriebssicherung entsprechend einer Darstellung der Figur 2, jedoch mit ihren Ankerplatten in Nichtbenutzungsstellung.

Ein Flüssiggasbehälter 1 ist als liegender zylindrischer Behälter ausgeführt und verfügt über einen Dom 2, durch den die Zu- und Ableitungen (nicht dargestellt) geführt sind. Der Flüssiggasbehälter 1 ist auf eine Auftriebssicherung 3 aufgesetzt und mit dieser durch Gurte 4, 4.1 verspannt. Die Auftriebssicherung 3 verfügt als Behälteraufnahme über zwei in Längserstreckung des Behälters 1 voneinander beabstandete Auflagerböcke 5, 5.1. Die Auflagerböcke 5, 5.1 bilden das Unterlager für den Flüssiggasbehälter 1. Angeschlossen an die Auflagerböcke 5, 5.1 sind der Längserstreckung des Flüssiggasbehälters 1 folgend an jeder Seite jeweils eine Ankerplatte 6, 6.1. Bei den Ankerplatten 6, 6.1 handelt es sich um profilierte Blechteile. Die Profilierung der Ankerplatten 6, 6.1 dient ihrer Versteifung. Bei dem dargestellten Ausführungsbeispiel sind diese nach Art eines "W" profiliert. Eine Auslegung der Ankerplatten mit einer U-förmigen Profilierung ist ebenfalls möglich, ebenso wie andere Profilierungen. Die Ankerplatten 6, 6.1 sind mittels Schienen 7, 7.1 an die Auflagerböcke 5, 5.1 angeschlossen. In Figur 1 sind die der Ankerplatte 6.1 zugeordneten Schienen auf Grund des Flüssiggasbehälters 1 verdeckt. Diese sind in der Figur 2, die die Auftriebssicherung 3 ohne den darauf befindlichen Flüssiggasbehälter 1 zeigt, sichtbar. Darin sind die genannten Schienen mit dem Bezugszeichen 7.2, 7.3 kenntlich gemacht. Figur 1 zeigt die Ankerplatten 6, 6.1 der Auftriebssicherung 3 in ihrer Benutzungsstellung. In dieser ragen die Ankerplatten 6, 6.1 über die auf eine horizontale Fläche projizierten Breite der Grundfläche des Flüssiggasbehälters 1 hervor.

Nachstehend ist unter Bezugnahme auf die Figuren 3 bis 6 der Auflagerbock 5 und der Anschluss der Schiene 7 der Ankerplatte 6 näher erläutert. Der Auflagerbock 5.1 ist identisch aufgebaut. Ebenso sind die weiteren Schienen 7.1, 7.2 und 7.3 an bzw. in dem jeweiligen Auflagerbock 5 bzw. 5.1 in gleicher Weise geführt. Somit gelten die nachfolgenden Ausführungen gleichermaßen für den Auflagerbock 5.1. Der Auflagerbock 5 verfügt über ein U-förmig profiliertes Basiselement 8, welches eine Bodenplatte 9 und zwei Seitenwangen 10, 10.1 aufweist. Die Öffnung des Basiselementes 8 weist in vertikaler Richtung nach oben. In die Seitenwangen 10, 10.1 ist eine muldenförmige Vertiefung 11 eingebracht. Der Radius der Vertiefung 11 entspricht dem Radius des Flüssiggasbehälters 1 im Bereich seines unteren Scheitels. Das Basiselement 8 ist im Bereich der Vertiefung 11 oberseitig durch ein Schließblech 12 verschlossen. Die Seitenwangen 10, 10.1 erstrecken sich über die Längserstreckung der Vertiefung 11 hinaus. In dem über die Vertiefung 11 hinausragenden Abschnitten sind die Seitenwangen 10, 10.1 mit einer Schräge in Richtung zur Bodenplatte 9 ausgeführt (siehe auch Figur 3). In diese Abschnitte ist an beiden Seiten eine beide Seitenwangen 10, 10.1 fluchtend zueinander angeordnete Öffnung 13, 13.1 zum Einführen eines Gurtbefestigungsbolzens eingebracht. Die Gurte 4, 4.1 sind an einen solchen, die Öffnungen 13, 13.1 durchgreifenden Gurtbefestigungsbolzen angeschlossen (s. Figur 1).

Die Spannkraft der Gurte 4, 4.1 wird somit in die Seitenwangen 10, 10.1 in Richtung ihrer Ebene eingeleitet. Mit anderen Worten: Die Spannkraft wirkt auf die Seitenwangen 10, 10.1 als Zugkraft in Richtung ihrer ebenen Erstreckung. Ein solcher Gurtanschluss ist zweckmäßig, da in diese Seitenwangen und damit in den Auflagerbock 5 die Gurte 4, 4.1 auch mit hoher Spannkraft angeschlossen werden können, ohne dass die Seitenwangen 10, 10.1 hierzu einer besonderen Verstärkung bedürften. An die Bodenplatte 9 des Grundelementes 8 sind, wie aus Figur 3 ersichtlich, unterseitig zwei in einer Ebene nebeneinanderliegende Vierkanthohlprofile 14, 14.1 angeschlossen. Die Vierkanthohlprofile 14, 14.1 stellen mit ihrem Inneren jeweils einen Führungskanal für die Schiene 7 der Ankerplatte 6 bzw. die Schiene 7.2 der Ankerplatte 6.1 bereit. Die Seitenansicht des Auflagerbockes 5 der Figur 4 zeigt die Nebeneinanderanordnung der Vierkanthohlprofile 14, 14.1, ohne die darin eingreifenden Schienen 7, 7.2. Die in jeweils einen Führungskanal des Auflagerbockes 5 eingreifenden Schienen 7, 7.2 der Ankerplatten 6, 6.1 sind in Bezug auf die Länge der jeweiligen Ankerplatte 6, 6.1 versetzt zueinander angeordnet, damit die Enden der Ankerplatten 6, 6.1 miteinander fluchten. Der Versatz entspricht dem Versatz der durch die Vierkanthohlprofile 14, 14.1 bereitgestellten Führungskanäle, um die gewünschte Nebeneinanderanordnung der Führungskanäle realisieren zu können. In der in der Stirnseitenansicht der Figur 5 gezeigten Stellung der Ankerplatten 6, 6.1, die der Benutzungsstellung entspricht, ist die Auszugsbewegung der Schienen 7, 7.2 gegenüber den Vierkantprofilen 14, 14.1 durch jeweils einen Anschlag 15 begrenzt. Der in Figur 5 erkennbare, als Bolzen ausgeführte Anschlag 15 ist der Schiene 7 zugehörig und wirkt gegen die von der Ankerplatte 6 wegweisende Stirnseite 16 des den Führungskanal für die Schiene 7 breitstellenden Vierkantprofils 14.

Eingetragen ist in der Figur 5 ebenfalls schematisiert die Breite der Grundfläche des Flüssiggasbehälters 1, angegeben mit dem Bezugszeichen 17. Deutlich erkennbar ist, dass die Ankerplatten 6, 6.1 in ihrer Benutzungsstellung insgesamt über der projizierten Breite 17 der Grundfläche des Flüssiggasbehälters 1 hervorstehen. Somit ist die gesamte Oberfläche der Ankerplatten 6, 6.1 für eine Auftriebssicherung wirksam.

An die Vierkantprofile 14, 14.1 sind Füße 18 angebracht, über die der Auflagerbock 5 bodenseitig aufsteht. Die Höhe der Füße 18 ist so bemessen, dass die Ankerplatten 6, 6.1 keinen Bodenkontakt haben. Dies erlaubt ein einfaches Verstellen der Ankerplatten 6, 6.1 aus ihrer Nichtbenutzungsstellung in ihre Benutzungsstellung bei bodenseitig aufgestellter Auftriebssicherung.

Die Stirnseitenansicht der Figur 5 macht ferner deutlich, dass die in die Führungskanäle der Vierkantprofile 14, 14.1 eingreifenden Schienen 7, 7.2 auf Grund des einseitigen Gewichtes der jeweils daran angeschlossenen Ankerplatte 6, bzw. 6.1 innerhalb des jeweiligen Führungskanals verkanten können. Zu diesem Zweck ist ein gewisses Spiel zwischen den Schienen 7, 7.2 und der Innenwandung der Führungskanäle vorgesehen. Ein solches Verkanten kann bewusst in Kauf genommen werden, da durch dieses die Stellung der Ankerplatten 6, 6.1 in gewisser Weise fixiert wird. Zum Verstellen der Ankerplatten 6 bzw. 6.1 werden diese etwas angehoben, um die Verkantungsanordnung aufzuheben, um dann ohne Weiteres gegenüber den Auflagerböcken 5, 5.1 translatorisch verstellt zu werden.

Während in den Figuren 1, 2 und 5 die Auftriebssicherung 3 mit ihren Ankerplatten 6, 6.1 in ihrer Benutzungsstellung und somit in der Einbaustellung im Erdreich gezeigt ist, ist in den Figuren 6 und 7 die Auftriebssicherung 3 mit ihren Ankerplatten 6, 6.1 in Nichtbenutzungsstellung gezeigt. In dieser Stellung sind die Ankerplatten 6, 6.1 mit ihren Schienen 7, 7.1, 7.2, 7.3 gegenüber den Auflagerböcken 5, 5.1 eingeschoben. Dieses ist die typische Transportstellung der Auftriebssicherung 3 bzw. der Anordnung umfassend den Flüssiggasbehälter 1 und die Auftriebssicherung 3. Die Ankerplatten 6, 6.1 befinden sich dann innerhalb der projizierten Breite der Grundfläche des Flüssiggasbehälters 1. Vor dem Einbau des Flüssiggasbehälters 1 mit seiner Auftriebssicherung 3 werden die Ankerplatten 6, 6.1 auch gegenüber den Auflagerböcken 5, 5.1 in ihre Benutzungsstellung ausgezogen, wie durch die Blockpfeile der Figur 6 angedeutet. Zu diesem Zweck verfügen die Ankerplatten 6, 6.1 über Griffe 19, 19.1, wobei jede Ankerplatte 16, 16.1 jeweils zwei voneinander beabstandete Griffe 19 bzw. 19.1 an ihrer von den Auflagerböcken 5, 5.1 wegweisenden Schmalseite trägt (s. auch Figuren 1 und 2).

Bei den in den Figuren gezeigten Ankerplatten 6, 6.1 sind diese aus zwei Ankerplattenstücken zusammengesetzt. Die Ankerplatten können selbstverständlich auch aus einem durchgehenden Ankerplattenstück gefertigt sein.

Die Erfindung ist anhand von Ausführungsbeispielen beschrieben worden. Ohne den Umfang der geltenden Ansprüche zu verlassen, ergeben sich für einen Fachmann zahlreiche weitere Möglichkeiten, die beanspruchte Auftriebssicherung zu verwirklichen, ohne dass dieses im Rahmen dieser Ausführungen im Einzelnen dargelegt werden müsste.

### Bezugszeichenliste

- 1: Flüssiggasbehälter
- 2: Dom
- 3: Auftriebssicherung
- 4,4.1: Gurt
- 5,5.1: Auflagerbock
- 6,6.1: Ankerplatte
- 7, 7.1, 7.2, 7.3: Schiene
- 8: Basiselement
- 9: Bodenplatte
- 10, 10.1: Seitenwange
- 11: Vertiefung
- 12: Schließblech
- 13, 13.1: Öffnung
- 14, 14.1: Vierkanthohlprofil
- 15: Anschlag
- 16: Stirnseite
- 17: Breite der projizierten Behältergrundfläche
- 18: Fuß
- 19, 19.1: Griff

## Patentansprüche

1. Auftriebssicherung für einen erdgedeckt aufgestellten Behälter, insbesondere einen Flüssiggasbehälter (1), welche Auftriebssicherung (3) eine Behälterauflage und daran angeschlossen längsseitig bezüglich eines auf der Behälterauflage aufzunehmenden Behälters (1) jeweils zumindest eine Ankerplatte (6, 6.1) aufweist, wobei jede Ankerplatte (6, 6.1) gegenüber der Behälterauflage aus einer Nichtbenutzungsstellung in eine Benutzungsstellung, in der eine solche Ankerplatte (6, 6.1) seitlich teilweise oder mit ihrer gesamten Oberfläche über der Breite (17) der im montierten Zustand auf eine horizontale Fläche projizierten Grundfläche des Behälters (1) vorsteht, translatorisch verstellbar ist, wobei die Auftriebssicherung (3) als Behälterauflage zumindest zwei in Längsrichtung des Behälters (1) voneinander beabstandete Auflagerböcke (5, 5.1) aufweist, **dadurch gekennzeichnet, dass** die Auflagerböcke mit Anschlussmitteln zum Verspannen eines auf den Auflagerböcken (5, 5.1) befindlichen Behälters (1) ausgestattet sind und die unterseitig über zumindest einen Führungskanal (14, 14.1) sowie über eine bodenseitige Abstützung (18) verfügen, und dass jede Ankerplatte (6, 6.1) zumindest zwei in Querrichtung zu der jeweils anderen Ankerplatte (6, 6.1) abragende Schienen (7, 7.1; 7.2, 7.3) trägt, von denen jeweils eine in einen Führungskanal (14, 14.1) eines Auflagerbockes (5, 5.1) eingreift.

2. Auftriebssicherung nach Anspruch 1, **dadurch gekennzeichnet, dass** die einem Auflagerbock (5, 5.1) zugeordneten Schienen (7, 7.2; 7.1, 7.3) der Ankerplatten (6, 6.1) in einer Nebeneinanderanordnung gehalten sind.

3. Auftriebssicherung nach Anspruch 1 oder 2, **dadurch gekennzeichnet, dass** jeder Auflagerbock (5, 5.1) unterseitig für jeweils eine Schiene (7, 7.2; 7.1, 7.3) einer Ankerplatte (6, 6.1) einen separaten Führungskanal (14, 14.1) aufweist.

4. Auftriebssicherung nach einem der Ansprüche 1 bis 3, **dadurch gekennzeichnet, dass** die Schienen (7, 7.1; 7.2, 7.3) die Führungskanäle (14, 14.1) der Auflagerböcke (5, 5.1) durchgreifen und jeweils ein Anschlagelement (15) in ihrem aus dem Führungskanal (14, 14.1) an der der Ankerplatte (6, 6.1) gegenüberliegenden Seite herausragenden Abschnitt aufweisen, das zum Begrenzen des maximalen Auszugbetrages der Schiene (7, 7.1; 7.2, 7.3) aus dem Führungskanal gegen die von der die Schiene (7, 7.1; 7.2, 7.3) tragenden Ankerplatte (6, 6.1) wegweisenden Stirnwand (16) desselben wirkt.

5. Auftriebssicherung nach Anspruch 4, **dadurch gekennzeichnet, dass** die maximale Ausziehstellung der Schienen der Ankerplatten gegenüber den Führungskanälen fixiert ist.

6. Auftriebssicherung nach einem der Ansprüche 1 bis 5, **dadurch gekennzeichnet, dass** durch die bodenseitige Abstützung der Auflagerböcke (5, 5.1) bei Aufstellen der Auftriebssicherung (3) auf einen ebenen Untergrund die Ankerplatten (6, 6.1) vom Untergrund beabstandet sind.

7. Auftriebssicherung nach einem der Ansprüche 1 bis 6, **dadurch gekennzeichnet, dass** ein Führungskanal durch das Innere eines Vierkantrohres (14, 14.1) gebildet ist.

8. Auftriebssicherung nach einem der Ansprüche 1 bis 7, **dadurch gekennzeichnet, dass** die Auflagerböcke (5, 5.1) jeweils eine muldenartige, an den unteren Mantelflächenabschnitt eines darauf aufzustellenden Behälters (1) angepasste Vertiefung (11) und zwei daran in Querrichtung zur Längserstreckung des Behälters angeformte, über die Längserstreckung der Vertiefung (11) hinausgehende Seitenwangen (10, 10.1) aufweist.

9. Auftriebssicherung nach Anspruch 8, **dadurch gekennzeichnet, dass** die Seitenwangen (10, 10.1) der Auflagerböcke (5, 5.1) an ein Basiselement (8) angeformt, beispielsweise von diesem abgekantet, sind.

10. Auftriebssicherung nach einem der Ansprüche 1 bis 9, **dadurch gekennzeichnet, dass** die Anschlussmittel zum Verspannen eines auf den Auflagerböcken (5, 5.1) befindlichen Behälters (1) als Öffnungen (13, 13.1) zum Festlegen jeweils eines Gurtbefestigungsbolzens ausgeführt sind.

11. Auftriebssicherung nach Anspruch 9 und 10, **dadurch gekennzeichnet, dass** sich die Öffnungen (13, 13.1) zum Festlegen eines Gurtbefestigungsbolzens in den Seitenwangen (10, 10.1) der Auflagerböcke (5, 5.1) in dem über die Vertiefung (11) hinausgehenden Abschnitt befinden.

12. Auftriebssicherung nach einem der Ansprüche 1 bis 11, **dadurch gekennzeichnet, dass** die Ankerplatten (6, 6.1) an ihren längsseitigen Außenseiten jeweils zwei Griffe (19, 19.1) zum translatorischen Verstellen der jeweiligen Ankerplatte (6, 6.1) aufweisen.

13. Auftriebssicherung nach einem der Ansprüche 1 bis 12, **dadurch gekennzeichnet, dass** die Ankerplatten (6, 6.1) in Querrichtung profilierte Bleche sind.

14. Erdgedeckt aufzustellender Behälter, insbesondere Flüssiggasbehälter (1) aufgesetzt auf eine Auftriebssicherung (3), **dadurch gekennzeichnet, dass** die Auftriebssicherung (3) nach einem oder mehreren der Ansprüche 1 bis 13 ausgeführt ist.

15. Erdgedeckt aufzustellender Behälter nach Anspruch 14, **dadurch gekennzeichnet, dass** der Behälter (1) mit der Auftriebssicherung (3) mittels Gurten (4, 4.1) verspannt ist.

## Claims

1. Uplift prevention device for a soil-covered container, in particular a liquid gas container (1), which uplift prevention device (3) comprises a container support and, connected to this on a longitudinal side in relation to a container (1) which is to be received on the container support, in each case is at least one anchor plate (6, 6.1), wherein each anchor plate (6, 6.1) can be adjusted in a translatory manner out of a non-use position into a position of use, in which such an anchor plate (6, 6.1) projects laterally, partially or with its entire surface, over the width (17) of the base surface of the container (1), which in the mounted state projects onto a horizontal surface, wherein the uplift prevention device (3), as a container support, comprises at least two mounting blocks (5, 5.1) spaced apart from one another in the longitudinal direction of the container (1), **characterised in that** the mounting blocks are equipped with connecting means for securing a container (1) which is located on the mounting blocks (5, 5.1), and are provided on the under side with at least one guide channel (14, 14.1) as well as a base-side support (18), and that each anchor plate (6, 6.1) carries at least two rails (7, 7.1; 7.2, 7.3) which project in a transverse direction to the respective other anchor plate (6, 6.1), of which one in each case engages into a guide channel (14, 14.1) of a mounting block (5, 5.1).

2. Uplift prevention device according to claim 1, **characterised in that** the rails (7, 7.2; 7.1, 7.3) of the anchor plates (6, 6.1) assigned to one mounting block (5, 5.1) are held in an arrangement next to one another.

3. Uplift prevention device according to claim 1 or 2, **characterised in that** each mounting block (5, 5.1) comprises on the under side a separate guide channel (14; 14.1) in each case for one rail (7, 7.2; 7.1, 7.3) of an anchor plate (6, 6.1).

4. Uplift prevention device according to any one of claims 1 to 3, **characterised in that** the rails (7, 7.1; 7.2, 7.3) engage through the guide channels (14, 14.1) of the mounting blocks (5, 5.1), and in each case comprise a contact element (15) in their section projecting out of the guide channel (14, 14.1) on the side opposite the anchor plate (6, 6.1), which has the effect of limiting the maximum extension amount of the rails (7, 7.1; 7.2, 7.3) out of the guide channel against the face wall (16) pointing away from the anchor plate (6, 6.1) carrying the rails (7, 7.1; 7.2, 7.3).

5. Uplift prevention device according to claim 4, **characterised in that** the maximum extension position of the rails of the anchor plates is fixed in relation to the guide channels.

6. Uplift prevention device according to any one of claims 1 to 5, **characterised in that,** by way of the base-side support of the mounting blocks (5, 5.1), when the uplift prevention device (3) is set up on an even substrate the anchor plates (6, 6.1) are located at a distance from the substrate.

7. Uplift prevention device according to any one of claims 1 to 6, **characterised in that** a guide channel is formed by the interior of a rectangular tube (14, 14.1).

8. Uplift prevention device according to any one of claims 1 to 7, **characterised in that** the mounting blocks (5, 5.1) in each case comprise a trough-shaped indentation (11), adjusted to the bottom casing surface section of a container (1) to be set up on it, and two side cheek pieces (10, 10.1) extending in the transverse direction, shaped to match the longitudinal extension of the container, and projecting over the longitudinal extension of the indentation (11).

9. Uplift prevention device according to claim 8, **characterised in that** the side cheeks (10, 10.1) of the mounting blocks (5, 5.1) are formed at a base element (8), for example by being folded away out of it.

10. Uplift prevention device according to any one of claims 1 to 9, **characterised in that** the connecting means for securing a container (1) located on the mounting blocks (5, 5.1) are configured as openings (13, 13.1) for securing in each case a belt-securing bolt.

11. Uplift prevention device according to claims 9 and 10, **characterised in that** the openings (13, 13.1) for securing a belt-securing bolt in the side cheeks (10, 10.1) of the mounting blocks (5, 5.1) are located in the section which projects over the indentation (11).

12. Uplift prevention device according to any one of claims 1 to 11, **characterised in that** the anchor plates (6, 6.1) comprise on their longitudinal outer sides in each case two handles (19, 19.1), for the translatory movement of the respective anchor plate (6, 6.1).

13. Uplift prevention device according to any one of claims 1 to 12, **characterised in that** the anchor plates (6, 6.1) in the transverse direction are profiled sheets.

14. Soil-covered container which is to be set up, in particular a liquid case container (1), set up on an uplift prevention device (3), **characterised in that** the uplift prevention device (3) is configured in accordance with any one of the preceding claims 1 to 13.

15. Soil-covered container which is to be set up in accordance with claim 14, **characterised in that** the container (1) is secured to the uplift prevention device (3) by means of straps (4, 4.1).

## Revendications

1. Protection contre la poussée pour un récipient posé enterré, notamment un récipient de gaz liquide (1), laquelle protection contre la poussée (3) présente un support de récipient et, raccordée à celui-ci, du côté longitudinal par rapport à un récipient (1) à déposer sur le support de récipient, respectivement au moins une plaque d'ancrage (6, 6.1), chaque plaque d'ancrage (6, 6.1) étant ajustable en translation par rapport au support de récipient pour passer d'une position de non-utilisation à une position d'utilisation, dans laquelle une telle plaque d'ancrage (6, 6.1) est partiellement ou par l'ensemble de sa surface, en saillie latérale par rapport à la largeur (17) de la surface de base du récipient (1) projetée en position montée sur un plan horizontal, laquelle protection contre la poussée (3) faisant office de support de récipient présente au moins deux berceaux d'appui (5, 5.1) éloignés l'un de l'autre dans le sens longitudinal du récipient (1), **caractérisée en ce que** les berceaux d'appui sont équipés de moyens de raccordement afin de solidariser par serrage un récipient (1) positionné sur les berceaux d'appui (5, 5.1) et qu'ils disposent sur la face inférieure d'au moins un canal de guidage (14, 14.1) ainsi que d'un appui (18) du côté sol et **en ce que** chaque plaque d'ancrage (6, 6.1) supporte au moins deux rails (7, 7.1 ; 7.2, 7.3) en saillie dans le sens transversal, respectivement vers l'autre plaque d'ancrage (6, 6.1), dont l'un s'engage respectivement dans un canal de guidage (14, 14.1) d'un berceau d'appui (5, 5.1).

2. Protection contre la poussée selon la revendication 1, **caractérisée en ce que** les rails (7, 7.2 ; 7.1, 7.3) des plaques d'ancrage (6, 6.1) affectés à un berceau d'appui (5, 5.1) sont maintenus en juxtaposition.

3. Protection contre la poussée selon la revendication 1 ou 2, **caractérisée en ce que** chaque berceau d'appui (5, 5.1) présente, sur la face inférieure, un canal de guidage (14, 14.1) séparé, prévu respectivement pour un rail (7, 7.2 ; 7.1, 7.3) d'une plaque d'ancrage (6, 6.1).

4. Protection contre la poussée selon l'une des revendications 1 à 3, **caractérisée en ce que** les rails (7, 7.1 ; 7.2, 7.3) traversent les canaux de guidage (14, 14.1) des berceaux d'appui (5, 5.1) et présentent respectivement sur leur tronçon en saillie du canal de guidage (14, 14.1), sur leur face opposée à celle de la plaque d'ancrage (6, 6.1), un élément de butée (15), lequel est destiné à limiter l'ampleur de l'extension maximale du rail (7, 7.1 ; 7.2, 7.3) hors du canal de guidage, contre lequel agit la face frontale (16) de ce dernier, laquelle se situe à l'opposé à la plaque d'ancrage (6, 6.1) qui supporte le rail (7, 7.1 ; 7.2, 7.3).

5. Protection contre la poussée selon la revendication 4, **caractérisée en ce que** la position d'extension maximale des rails des plaques d'ancrage est fixée par rapport aux canaux de guidage.

6. Protection contre la poussée selon l'une des revendications 1 à 5, **caractérisée en ce que,** en raison de l'appui au sol des berceaux d'appui (5, 5.1) lors de la mise en place de la protection contre la poussée (3) sur un sol de base plan, les plaques d'ancrage (6, 6.1) sont situées à distance du sol de base.

7. Protection contre la poussée selon l'une des revendications 1 à 6, **caractérisée en ce qu'**un canal de guidage est formé par l'intérieur d'un tube carré (14, 14.1).

8. Protection contre la poussée selon l'une des revendications 1 à 7, **caractérisée en ce que** les berceaux d'appui (5, 5.1) présentent chacun un creux (11) à la manière d'une dépression, lequel est ajusté au tronçon inférieur de l'enveloppe d'un récipient à positionner dessus, et, moulées sur ceux-ci perpendiculairement à l'étendue longitudinale du récipient, deux joues latérales (10, 10.1) allant au-delà de l'étendue longitudinale du creux (11).

9. Protection contre la poussée selon la revendication 8, **caractérisée en ce que** les joues latérales (10, 10.1) des berceaux d'appui (5, 5.1) sont moulées sur un élément de base (8), par exemple en le pliant.

10. Protection contre la poussée selon l'une des revendications 1 à 9, **caractérisée en ce que** les moyens de raccordement, pour fixer par serrage un récipient (1) qui se trouve sur les berceaux d'appui (5, 5.1), sont conformés en ouvertures (13, 13.1) afin d'y solidariser un boulon de fixation par courroie.

11. Protection contre la poussée selon les revendications 9 et 10, **caractérisée en ce que** les ouvertures (13, 13.1) pour solidariser un boulon de fixation par courroie se trouvent dans les joues latérales (10, 10.1) des berceaux d'appui (5, 5.1), dans le tronçon qui va au-delà du creux (11).

12. Protection contre la poussée selon l'une des revendications 1 à 11, **caractérisée en ce que** les plaques d'ancrage (6, 6.1) présentent sur leurs faces extérieures longitudinales, respectivement deux poignées (19, 19.1) destinées à ajuster en translation chaque plaque d'ancrage (6, 6.1).

13. Protection contre la poussée selon l'une des revendications 1 à 12, **caractérisée en ce que** les plaques d'ancrage (6, 6.1) sont des tôles profilées dans le sens transversal.

14. Récipient à poser enterré, notamment récipient de gaz liquide (1), positionné sur une protection contre la poussée (3) **caractérisé en ce que** la protection contre la poussée (3) est conformée selon une ou plusieurs des revendications 1 à 13.

15. Récipient à poser enterré selon la revendication 14, **caractérisé en ce que** le récipient (1) est solidarisé par serrage avec la protection contre la poussée (3) au moyen de courroies (4, 4.1).
